# EUROPÄISCHE PATENTSCHRIFT

(11) **EP 4 228 476 B1**
(45) Veröffentlichungstag und Bekanntmachung des Hinweises auf die Patenterteilung: **28.08.2024**
(21) Anmeldenummer: 21789649.7
(22) Anmeldetag: 05.10.2021
(51) Int. Cl.: A47B 88/427

(54) **VORRICHTUNG ZUM FIXIEREN EINES SCHUBELEMENTES**
DEVICE FOR FIXING A SLIDING ELEMENT
DISPOSITIF DE FIXATION D'UN ÉLÉMENT COULISSANT

(30) Priorität: 16.10.2020 DE 102020127364
(43) Veröffentlichungstag der Anmeldung: 23.08.2023
(73) Patentinhaber: Paul Hettich GmbH & Co. KG, 32278 Kirchlengern (DE)
(72) Erfinder: MEYER, Bernd, 32469 Petershagen (DE)
(74) Vertreter: Dantz, Jan Henning
(86) Internationale Anmeldenummer: PCT/EP2021/077353
(87) Internationale Veröffentlichungsnummer: WO 2022/078806

(56) Entgegenhaltungen:
- WO-A1-2019/191793
- DE-U1- 202005 005 489

## Beschreibung

Die vorliegende Erfindung betrifft eine Vorrichtung zum Fixieren eines Schubelementes an einer Schiene einer Auszugsführung, mit einem an dem Schubelement festlegbaren Adapter, eine Schiene einer Auszugsführung, an der das Schubelement über eine Rastvorrichtung fixiert ist, die einen Rastvorsprung aufweist, der in eine Rastaufnahme eingreift, wobei die Schiene und das Schubelement über ein Verriegelungselement aneinandergehalten sind und ein Möbel.

Die DE 10 2018 108 646 A1 offenbart eine Vorrichtung zum Fixieren eines Schubelementes an einer Auszugsführung, bei der über eine Rastverbindung mit einem Rastvorsprung und einer Rastaufnahme eine Fixierung erfolgt, um eine Bewegung des Schubelementes in Längsrichtung der Schiene zu vermeiden. Diese Vorrichtung hat sich an sich bewährt, weil die Rastverbindung einfach montiert werden kann und effektiv über einen Halter gesichert wird. Allerdings kann es vorkommen, dass bei Erreichen einer Endposition der Schiene der Auszugsführung das Schubelement geringfügig relativ zu der Schiene bewegt wird, da zwischen Rastaufnahme und Rastvorsprung ein Spiel vorhanden ist. Dies führt zu einer störenden Geräuschentwicklung.

WO 2019 / 191 793 offenbart eine Vorrichtung zur Befestigung einer Schublade an einer Schubladenschiene einer Auszugsführung, wobei die Schublade eine Schiene umfasst, die durch Aufschieben eine weitere Schiene an der Auszugsführung fixierbar ist, an der ein Funktionskopf fixiert ist. Der Funktionskopf weist ein Verrieglungselement auf, das über eine Feder in die Verriegelungsposition vorgespannt ist.

DE 20 2005 005 489 offenbart eine Teleskopführung für einen Schubkasten, bei dem an dem Schubkasten ein Rastelement fixiert ist, das an einer Laufschiene verrastbar ist.

Es ist daher Aufgabe der vorliegenden Erfindung, eine Vorrichtung zum Fixieren eines Schubelementes an einer Schiene einer Auszugsführung zu schaffen, die eine verbesserte Fixierung des Schubelementes an der Schiene ermöglicht.

Diese Aufgabe wird mit einer Vorrichtung mit den Merkmalen des Anspruches 1 gelöst.

Bei der erfindungsgemäßen Vorrichtung erfolgt eine Fixierung eines Schubelementes über einen Adapter an einer Schiene der Auszugsführung mit einer Rastvorrichtung, die einen Rastvorsprung aufweist, der in eine Rastaufnahme eingreift, wobei in die gleiche Rastaufnahme ein Ausgleichselement einfügbar ist, um ein Spiel des Rastvorsprunges in der Rastaufnahme zu verringern. Dadurch kann eine Relativbewegung des Schubelementes zu der Schiene der Auszugsführung verringert werden, wenn das Ausgleichselement in die Rastaufnahme eingefügt wird. Dies verbessert die Befestigung des Schubelementes an der Schiene und verringert eine Bewegung des Schubelementes in Längsrichtung der Schiene, wenn diese an einem Anschlag ankommt.

Vorzugsweise ist das Ausgleichselement zu der Rastaufnahme hin vorgespannt. Das Ausgleichselement kann somit über die Kraft einer Feder oder eines anderen Vorspannelementes zu der Rastaufnahme hin gespannt sein, sodass das Ausgleichselement selbsttätig in die Rastaufnahme eingefügt werden kann. Bei der ersten Montage kann somit das Ausgleichselement noch außerhalb der Rastaufnahme angeordnet sein und nur dann in die Rastaufnahme eingefügt werden, wenn zwischen Rastvorsprung und Rastaufnahme ein ausreichendes Spiel an einer Seite des Rastvorsprunges vorhanden ist, das größer ist als die Dicke des Ausgleichselementes.

Für einen kompakten Aufbau mit wenigen Bauteilen kann das Ausgleichselement integral mit dem Verriegelungselement ausgebildet sein. Dadurch lässt sich das Ausgleichselement auch an der gewünschten Position vorsehen, um bei Bedarf in die Rastaufnahme eingefügt zu werden.

Das Verriegelungselement ist vorzugsweise als U-förmiges Formteil ausgebildet oder umfasst dieses, das eine Aufnahme aufweist, in die ein Endabschnitt der Schiene, des Schubelementes oder eines in die Schiene eingefügten Stopfens und eine Kante des Adapters eingefügt ist. Das U-förmige Formteil umgreift somit die Schiene oder den Stopfen einerseits und den Adapter andererseits und hält diese in eine Richtung senkrecht zur Längsrichtung zusammen. Die Rastvorrichtung fixiert dann Adapter und Schiene unmittelbar oder über Zwischenschaltung eines Stopfens in Längsrichtung der Schiene relativ zueinander.

Für eine effektive Herstellung der Rastvorrichtung kann die Rastaufnahme durch eine Öffnung oder Aufnahme in der Schiene oder einem in die Schiene eingreifenden Stopfen ausgebildet sein. Alternativ oder zusätzlich kann die Öffnung in dem Adapter gebildet sein. Es können auch mehrere Rastaufnahmen, in Längsrichtung hintereinander angeordnet, vorgesehen sein, um eine Vorverrastung und eine Endverrastung zu ermöglichen.

Vorzugsweise ist der Rastvorsprung an einem bewegbaren Steg angeformt und das Ausgleichselement liegt an einer Stirnseite des Rastvorsprunges an. Der Rastvorsprung kann beispielsweise an einem bewegbaren Steg, insbesondere aus einem Metallblech hergestellt sein, sodass das Ausgleichselement an einer Stirnseite des Metallbleches in dem Rastvorsprung vorgesehen wird.

Der Rastvorsprung kann zur Reduzierung der Bauteile integral mit dem Adapter ausgebildet sein. Alternativ kann der Rastvorsprung auch integral mit der Schiene oder integral mit dem Verriegelungselement ausgebildet sein. In einer weiteren Ausgestaltung wird der Rastvorsprung an einem gesonderten Federelement vorgesehen, das an dem Verriegelungselement verschwenkbar gelagert ist. Dadurch kann das Verriegelungselement aus einem anderen Material hergestellt werden, beispielsweise Kunststoff, als der Rastvorsprung, der beispielsweise aus Metall hergestellt ist.

In einer bevorzugten Ausgestaltung ist das Ausgleichselement als streifenförmige Bandfeder ausgebildet. Die Bandfeder kann dabei einen schlaufenförmigen Abschnitt aufweisen, um eine Vorspannung des Ausgleichselementes zu der Rastaufnahme hin zu bewirken.

Vorzugsweise weist das Material einer Anschlagfläche des Ausgleichselementes einen niedrigeren E-Modul aufweist, als eine Anschlagfläche des Rastvorsprungs. Zusätzlich oder alternativ kann das Material einer Anschlagfläche des Ausgleichselementes eine geringere Härte aufweisen, als eine Anschlagfläche des Rastvorsprungs.

In der montierten Position wird das Ausgleichselement zumindest zeitweise von der Rastaufnahme mit einer Druckkraft beaufschlagt, wobei sich das Ausgleichselement an dem Rastvorsprung abstützt.

Optional können mehrere Rastaufnahmen zur Aufnahme des Rastvorsprungs an der Schiene und/oder an dem Stopfen an der Schiene oder an dem Schubelement und/oder an dem Adapter vorgesehen sein.

Die Dicke des Ausgleichselementes liegt vorzugsweise in einem Bereich zwischen 0,1 mm bis 1,5 mm, insbesondere 0,3 mm bis 1 mm. Dadurch kann bei relativ geringer Dicke des Ausgleichselementes in Längsrichtung der Schiene ein Einfügen des Ausgleichselementes in die Rastaufnahme erfolgen, wenn dort ein entsprechendes Spiel vorhanden ist.

Die erfindungsgemäße Vorrichtung wird vorzugsweise bei einem Möbel eingesetzt, bei dem ein in einem Möbelkorpus angeordnetes Schubelement über die Vorrichtung an einer Schiene einer Auszugsführung fixiert ist.

Die Erfindung wird nachfolgend anhand mehrerer Ausführungsbeispiele mit Bezug auf die beigefügten Zeichnungen näher erläutert. Es zeigen:
- Figur 1: eine perspektivische Ansicht eines Möbels mit mehreren Schubelementen;
- Figur 2: eine Detailansicht einer Seitenwand des Schubelementes mit Auszugsführung;
- Figur 3: eine Detailansicht der Vorrichtung zum Fixieren des Schubelementes an der Auszugsführung;
- Figuren 4 bis 6: mehrere Ansichten der Vorrichtung der Figur 3, teilweise im Schnitt;
- Figur 7: eine Ansicht eines modifizierten Verriegelungselementes für eine Vorrichtung der Figur 3, und
- Figur 8: eine Ansicht des Verriegelungselementes der Figur 7 in einer Montageposition.

Ein Möbel 1 umfasst einen Möbelkorpus 2, an dem mehrere Schubelemente 3 in Form von Schubkästen verfahrbar gehalten sind. Jeder Schubkasten ist dabei an zwei Auszugsführungen 4 an gegenüberliegenden Seitenwänden des Möbelkorpus 2 verfahrbar gehalten.

In Figur 2 ist eine Seitenwand 8 eines Schubelementes 3 gezeigt, die an einer Auszugsführung 4 gehalten ist. Die Auszugsführung 4 umfasst eine an dem Möbelkorpus 2 festlegbare Führungsschiene 5, eine Mittelschiene 6 und eine verfahrbare Schiene 7, an der das Schubelement 3 fixiert ist. Auch andere Auszugsführungen 4 mit nur zwei oder mehr als drei Schienen können eingesetzt werden.

In Figur 3 ist eine Vorrichtung zum Fixieren des Schubelementes 3 an der Schiene 7 der Auszugsführung 4 gezeigt, die an einem vorderen Ende der Auszugsführung 4 angeordnet ist. An der Seitenwand 8 ist ein Adapter 10 vorgesehen, der als Adapterschiene parallel zur Längsrichtung der Schiene 7 ausgerichtet ist. Der Adapter 10 ist als Bestandteil der Seitenwand 8 ausgebildet, wobei an der Seitenwand 8 eine Nut 9 vorgesehen ist, um den Rand eines Bodens des Schubelementes 3 zu fixieren. Der Adapter 10 und die Seitenwand 8 können auch aus mehreren Einzelteilen hergestellt sein.

Um den Adapter 10 seitlich neben der Schiene 7 zu fixieren, ist ein Verriegelungselement 11 vorgesehen, das als U-förmiges Formteil ausgebildet ist und eine Aufnahme 15 aufweist, in die eine Wand eines Stopfens 13 eingefügt ist, der in die Schiene 7 eingesteckt ist. Optional kann in die Aufnahme 15 auch unmittelbar ein Endabschnitt der Schiene 7 eingesteckt sein statt des Stopfens 13. Eine Wandung des U-förmigen Formteils, an dem die Schiene 7 oder der Stopfen 13 anliegt, kann durch einen Endabschnitt des Adapters 10 gebildet sein. Es ist auch möglich, dass an dem Adapter 10 die U-förmige Aufnahme für den Endbereich der Schiene 7 integral ausgebildet ist.

In Figur 4 ist die Vorrichtung zur Fixierung des Schubelementes 3 an der Schiene 7 in einer Seitenansicht gezeigt, die an der Vorderseite der Schiene 7 angeordnet ist. Wie der Schnittansicht der Figur 5 zu entnehmen ist, umfasst das Verriegelungselement 11 einen u-förmigen Abschnitt, wobei ein Schenkel 12 in einer Aufnahme an dem Stopfen 13 eingefügt ist. Der Stopfen 13 ist in die Schiene 7 eingesteckt und dort klemmend oder rastend fixiert.

An dem Stopfen 13 ist eine Rastaufnahme 14 ausgebildet, um die Schiene 7 relativ zu dem Adapter 10 in Längsrichtung festzulegen. Der Stopfen 13 und die Schiene 7 bilden dabei eine Einheit. In die Rastaufnahme 14 ist ein Rastvorsprung 20 eingefügt. Der Rastvorsprung 20 ist hier integral mit dem Adapter 10 ausgebildet ist. Der Adapter 10 kann beispielsweise aus einem gebogenen Metallblech hergestellt sein, aus dem der Rastvorsprung 20 durch Stanzen und Biegen hergestellt ist.

In die Rastaufnahme 14 ist ferner ein Ausgleichselement 30 eingefügt. Das Ausgleichselement 30 ist hier integral mit dem Verriegelungselement 11 ausgebildet. Das Ausgleichselement 30 liegt an einer Stirnseite des Rastvorsprunges 20 an und verringert somit ein Spiel zwischen dem Rastvorsprung 20 und einem Anschlag der Rastaufnahme 14 in Längsrichtung der Schiene 7.

In Figur 6 ist das Ausgleichselement 30 an dem Verriegelungselement 11 in einer Position gezeigt, in der es nicht in die Rastaufnahme 14 eingefügt ist. Das Ausgleichselement 30 ist über einen biegbaren Federsteg 31 zu der Rastaufnahme 14 hin vorgespannt. Dabei ist das Federelement 31 in Form einer Bandfeder integral mit dem Verriegelungselement 11 ausgebildet. In dieser Position ist der Rastvorsprung 20 mit Spiel in der Rastaufnahme 14 gehalten, so dass es vorkommen kann, dass bei einer Bewegung der Schiene 7 in Längsrichtung durch ein abruptes Abbremsen das Schubelement 3 mit dem Adapter 10 relativ zu der Schiene 7 geringfügig bewegt wird, was zu Anschlaggeräuschen führen kann. Falls eine solche Bewegung stattfindet und der Adapter 10 mit dem Verriegelungselement geringfügig nach rechts in Figur 6 verschoben wird, kann das Ausgleichselement 30 selbsttätig in die Rastaufnahme 14 eingefügt werden und ist somit in Längsrichtung gesehen an einer Stirnseite des Rastvorsprunges 20 und einer Wand an der Rastaufnahme 14 angeordnet, wie dies in Figur 5 gezeigt ist. Dadurch ist ein Spiel, das in Figur 6 zwischen der Stirnseite des Rastvorsprunges 20 und der Wand der Rastaufnahme 14 vorhanden ist, durch das Ausgleichselement 30 verringert. Das Ausgleichselement 30 kann dabei eine Dicke zwischen 0,1 mm bis 1,5 mm, insbesondere 0,3 mm bis 1 mm, aufweisen.

In Figur 7 ist ein modifiziertes Ausführungsbeispiel eines Verriegelungselementes 11' gezeigt, das wie bei dem oben beschriebenen Ausführungsbeispiel eine schlitzförmige Aufnahme 15 an einem U-förmigen Abschnitt mit einem Schenkel 12 aufweist, um einen Endabschnitt der Schiene 7 oder eines in die Schiene 7 eingefügten Stopfens 13 aufzunehmen. An dem Verriegelungselement 11' ist ein Rastvorsprung 20' an einem biegbaren Federsteg 21 angeordnet. Der Federsteg 21 ist nicht integral mit dem Verriegelungselement 11' ausgebildet ist, sondern an einem Federelement, insbesondere aus Metall. Das Federelement ist an einer Achse 22 an dem Verriegelungselement 11' verschwenkbar gelagert.

An dem Verriegelungselement 11' ist ein Ausgleichselement 30' vorgesehen. Das Ausgleichselement 30' ist integral ausgebildet. Das Ausgleichselement 30' ist über den Federsteg 31 in Form der Bandfeder mit einem schlaufenförmigen Abschnitt 32 an dem Verriegelungselement 11' angeformt. Über den Federsteg 31 ist das Ausgleichselement 30' in der montierten Position zu der Rastaufnahme 14 hin vorgespannt, die an dem Stopfen 13 oder der Schiene 7 oder der Seitenwand 8 ausgebildet ist.

In Figur 8 ist die Position des Verriegelungselementes 11' gezeigt, in dem der Rastvorsprung 20' an dem biegbaren Federsteg 21 verschwenkt wurde und in einer hier nicht dargestellten Rastaufnahme 14 eingefügt ist. Neben der Rastaufnahme 14 ist das Ausgleichselement 30' an einer Stirnseite des Rastvorsprunges 20' angeordnet, so dass ein Spiel des Rastvorsprunges 20' in der Rastaufnahme 14 verringert ist.

Der Rastvorsprung 20 ist integral mit dem Adapter 10 ausgebildet, und der Rastvorsprung 20' integral mit einem Federelement, das an dem Verriegelungselement 11' verschwenkbar gelagert ist. Es ist auch möglich, den Rastvorsprung an der Schiene 7 oder einem an der Schiene angeordneten Bauteil vorzusehen.

Die Rastaufnahme 14 kann sowohl an dem Stopfen 13, der Schiene 7 oder an der Schiene 7, aber auch an dem Adapter 10 oder an der Seitenwand 8 vorgesehen sein. In jedem Fall sind der Rastvorsprung 20, 20' und das Ausgleichselement 30, 30' unabhängig voneinander bewegbar, wobei das Ausgleichselement 30 oder 30' sowohl unmittelbar bei der Montage in die Rastaufnahme 14 oder zu einem späteren Zeitpunkt in diese eingefügt werden kann.

Weiter können mehrere Rastaufnahmen 14 vorgesehen sein. Diese können in Längsrichtung hintereinander angeordnet und sein und eine Vorverrastung bzw. Endverrastung ermöglichen.

### Bezugszeichenliste

- 1: Möbel
- 2: Möbelkorpus
- 3: Schubelement
- 4: Auszugsführung
- 5: Führungsschiene
- 6: Mittelschiene
- 7: Schiene
- 8: Seitenwand
- 9: Nut
- 10: Adapter
- 11, 11': Verriegelungselement
- 12: Schenkel
- 13: Stopfen
- 14: Rastaufnahme
- 15: Aufnahme
- 20, 20': Rastvorsprung
- 21: Federsteg
- 22: Achse
- 30, 30': Ausgleichselement
- 31: Federsteg
- 32: Abschnitt

## Patentansprüche

1. Vorrichtung zum Fixieren eines Schubelementes (3) an einer Schiene (7) einer Auszugsführung (4), mit einem an dem Schubelement (3) festlegbaren Adapter (10), einer Schiene (7) einer Auszugsführung (4), an der das Schubelement (3) über eine Rastvorrichtung der Vorrichtung fixierbar ist, die einen Rastvorsprung (20, 20') aufweist, der in eine Rastaufnahme (14) eingreifen kann, wobei die Schiene (7) und das Schubelement (3) über ein Verriegelungselement (11, 11') der Vorrichtung aneinander gehalten sind, **dadurch gekennzeichnet, dass** in die gleiche Rastaufnahme (14) ein Ausgleichselement (30, 30') der Vorrichtung eingefügbar ist, um ein Spiel des Rastvorsprunges (20, 20') in der Rastaufnahme (14) und eine Bewegung des Schubelementes (3) in Längsrichtung der Schiene (7) zu verringern.

2. Vorrichtung nach Anspruch 1, **dadurch gekennzeichnet, dass** das Ausgleichselement (30, 30') durch ein Federelement zu der Rastaufnahme (14) hin vorgespannt ist.

3. Vorrichtung nach Anspruch 1 oder 2, **dadurch gekennzeichnet, dass** das Ausgleichselement (30, 30') integral mit dem Verriegelungselement (11, 11') ausgebildet ist.

4. Vorrichtung nach einem der vorhergehenden Ansprüche, **dadurch gekennzeichnet, dass** das Verriegelungselement (11, 11') ein U-förmiges Formteil mit einer Aufnahme (15) umfasst, das einen Endabschnitt der Schiene (7) oder eines in die Schiene (7) eingefügten Stopfens (13) oder eine Kante des Adapters (10) oder eine Kante des Schubelementes (3) umgreift.

5. Vorrichtung nach einem der vorhergehenden Ansprüche, **dadurch gekennzeichnet, dass** die Rastaufnahme (14) durch eine Öffnung oder Aufnahme in der Schiene (7) oder in einem in die Schiene (7) eingesteckten Stopfen (13) gebildet ist.

6. Vorrichtung nach einem der vorhergehenden Ansprüche, **dadurch gekennzeichnet, dass** die Rastaufnahme (14) durch eine Öffnung in dem Adapter (10) oder dem Schubelement (3) gebildet ist.

7. Vorrichtung nach einem der vorhergehenden Ansprüche, **dadurch gekennzeichnet, dass** der Rastvorsprung (20, 20') an einem beweglichem Steg (21), angeformt ist und das Ausgleichselement (30, 30') an einer Stirnseite des Rastvorsprunges (20, 20') anlegbar ist.

8. Vorrichtung nach einem der vorhergehenden Ansprüche, **dadurch gekennzeichnet, dass** der Rastvorsprung (20, 20') an einem Federsteg (21) verschwenkbar an dem Verriegelungselement (11) gelagert ist.

9. Vorrichtung nach einem der vorhergehenden Ansprüche, **dadurch gekennzeichnet, dass** das Ausgleichselement (30, 30') als streifenförmige Bandfeder ausgebildet ist. die bevorzugt einen schlaufenförmigen Abschnitt (32) aufweist.

10. Vorrichtung nach einem der vorhergehenden Ansprüche, **dadurch gekennzeichnet, dass** die Dicke des Ausgleichselementes (30,30') zwischen 0,1 mm bis 1,5 mm, insbesondere 0,3 mm bis 1 mm, beträgt.

11. Vorrichtung nach einem der vorhergehenden Ansprüche, **dadurch gekennzeichnet, dass** Material einer Anschlagfläche des Ausgleichselementes (30, 30') einen niedrigeren E-Modul aufweist, als eine Anschlagfläche des Rastvorsprungs (20, 20').

12. Vorrichtung nach einem der vorhergehenden Ansprüche, **dadurch gekennzeichnet, dass** Material einer Anschlagfläche des Ausgleichselementes (30, 30') eine geringe Härte aufweist, als eine Anschlagfläche des Rastvorsprungs (20, 20').

13. Vorrichtung nach einem der vorhergehenden Ansprüche, **dadurch gekennzeichnet, dass** in der montierten Position das Ausgleichselement (30, 30') zumindest Zeitweise von der Rastaufnahme (14) mit einer Drucckraft beaufschlagt wird, wobei sich das Ausgleichselement (30, 30') an dem Rastvorsprung (20, 20') abstützt.

14. Vorrichtung nach einem der vorhergehenden Ansprüche, **dadurch gekennzeichnet, dass** mehrere Rastaufnahmen (14) zur Aufnahme des Rastvorsprungs (20, 20') an der Schiene (7) und/oder an dem Stopfen (13) an der Schiene (7) oder an dem Schubelement (3) und/oder an dem Adapter (10) vorgesehen sind.

15. Möbel mit einem Möbelkorpus (2) und mindestens einem Schubelement (3), das über eine Vorrichtung nach einem der vorhergehenden Ansprüche an einer Auszugsführung (4) an dem Möbelkorpus (2) gehalten ist.

## Claims

1. Device for fixing a pushing element (3) to a rail (7) of a pull-out guide (4), having an adapter (10) which can be fixed to the push element (3), a rail (7) of a pull-out guide (4) to which the push element (3) can be fixed via a latching device of the device which comprises a latching projection (20, 20') which can engage in a latching receptacle (14), the rail (7) and the pushing element (3) being held against one another via a locking element (11, 11'), **characterized in that a** compensating element (30, 30') of the device can be inserted into the same latching receptacle (14) in order to reduce play of the latching projection (20, 20') in the latching receptacle (14) and a movement of the pushing element (3) in the longitudinal direction of the rail (7).

2. Device according to claim 1, **characterised in that** the compensating element (30, 30') is biased towards the latching receptacle (14) by a spring element.

3. Device according to claim 1 or 2, **characterised in that** the compensating element (30, 30') is formed integrally with the locking element (11, 11').

4. Device according to any one of the preceding claims, **characterized in that** the locking element (11, 11') comprises a U-shaped moulding with a receptacle (15) which embraces an end portion of the rail (7) or of a plug (13) inserted in the rail (7) or an edge of the adapter (10) or an edge of the pushing element (3).

5. Device according to one of the preceding claims, **characterised in that** the latching receptacle (14) is formed by an opening or receptacle in the rail (7) or in a plug (13) inserted into the rail (7).

6. Device according to any one of the preceding claims, **characterised in that** the latching receptacle (14) is formed by an opening in the adapter (10) or the pushing element (3).

7. Device according to one of the preceding claims, **characterised in that** the latching projection (20, 20') is formed on a movable web (21) and the compensating element (30, 30') can be placed on an end face of the latching projection (20, 20').

8. Device according to one of the preceding claims, **characterised in that** the latching projection (20, 20') is pivotably mounted on a spring web (21) on the locking element (11).

9. Device according to one of the preceding claims, **characterised in that** the compensating element (30, 30') is designed as a strip-shaped band spring which preferably comprises a loop-shaped portion (32).

10. Device according to one of the preceding claims, **characterised in that the** thickness of the compensating element (30, 30') is between 0.1 mm to 1.5 mm, in particular 0.3 mm to 1 mm.

11. Device according to one of the preceding claims, **characterised in that** material of a stop surface of the compensating element (30, 30') comprises a lower modulus of elasticity than a stop surface of the latching projection (20, 20').

12. Device according to any one of the preceding claims, **characterised in that** material of a stop surface of the compensating element (30, 30') comprises a lower hardness than a stop surface of the latching projection (20, 20').

13. Device according to one of the preceding claims, **characterised in that,** in the mounted position, the compensating element (30, 30') is at least temporarily subjected to a compressive force by the latching receptable (14), the compensating element (30, 30') being supported on the latching projection (20, 20').

14. Device according to any one of the preceding claims, **characterised in that a** plurality of latching receptacles (14) for receiving the latching projection (20, 20') are provided on the rail (7) and/or on the plug (13) on the rail (7) or on the pushing element (3) and/or on the adapter (10).

15. Item of furniture with a furniture body (2) and at least one pushing element (3) which is held on a pull-out guide (4) on the furniture body (2) via a device according to one of the preceding claims.

## Revendications

1. Dispositif de fixation d'un élément coulissant (3) à un rail (7) d'un guide d'extraction (4) comprenant un adaptateur (10) qui se fixe à l'élément coulissant (3), un rail (7) d'un guide d'extraction (4) auquel se fixe l'élément coulissant (3) par un dispositif d'encliquetage du dispositif, comprenant un bec d'encliquetage (20, 20') qui peut pénétrer dans un logement d'encliquetage (14),
* le rail (7) et l'élément coulissant (3) étant tenus l'un à l'autre par un élément de verrouillage (11, 11') du dispositif,
dispositif **caractérisé en ce que**
le même logement d'encliquetage (14) peut recevoir un élément compensateur (30, 30') du dispositif pour réduire le jeu du bec d'encliquetage (20, 20') dans le logement d'encliquetage (14) et le mouvement de l'élément coulissant (3) dans la direction longitudinale du rail (7).

2. Dispositif selon la revendication 1,
**caractérisé en ce que**
l'élément compensateur (30, 30') est mis en précontrainte par un élément de ressort par rapport au logement d'encliquetage (14).

3. Dispositif selon la revendication 1 ou 2,
**caractérisé en ce que**
l'élément compensateur (30, 30') fait corps avec l'élément de verrouillage (11, 11').

4. Dispositif selon l'une des revendications précédentes,
**caractérisé en ce que**
l'élément de verrouillage (11, 11') est une pièce en forme de U avec un logement (15) qui entoure un segment d'extrémité du rail (7) ou un bouchon (13) dans le rail (7) ou une arête de l'adaptateur (10) ou une arête de l'élément coulissant (3).

5. Dispositif selon l'une des revendications précédentes,
**caractérisé en ce que**
le logement d'encliquetage (14) est formé par une ouverture ou une découpe dans le rail (7) ou dans un bouchon (13) engagé dans le rail (7).

6. Dispositif selon l'une des revendications précédentes,
**caractérisé en ce que**
le logement d'encliquetage (14) est formé par une ouverture dans l'adaptateur (10) ou dans l'élément coulissant (3).

7. Dispositif selon l'une des revendications précédentes,
**caractérisé en ce que**
le bec d'encliquetage (20, 20') est formé dans une entretoise mobile (21) et l'élément compensateur (30, 30') peut s'appliquer contre une face frontale du bec d'encliquetage (20, 20').

8. Dispositif selon l'une des revendications précédentes,
**caractérisé en ce que**
le bec d'encliquetage (20, 20') est monté basculant sur une entretoise à ressort (21) de l'élément de verrouillage (11).

9. Dispositif selon l'une des revendications précédentes,
**caractérisé en ce que**
l'élément compensateur (30, 30') est sous la forme d'un ressort-lame en ruban qui a, de préférence, un segment (32) en forme de boucle.

10. Dispositif selon l'une des revendications précédentes,
**caractérisé en ce que**
l'épaisseur de l'élément compensateur (30, 30') est comprise entre 0,1 mm et 1,5 mm et notamment entre 0,3 mm et 1 mm.

11. Dispositif selon l'une des revendications précédentes,
**caractérisé en ce que**
la matière d'une surface de butée de l'élément compensateur (30, 30') a un module d'élasticité E inférieur à celui de la surface de butée du bec d'encliquetage (20, 20').

12. Dispositif selon l'une des revendications précédentes,
**caractérisé en ce que**
la matière de la surface d'appui de l'élément compensateur (30, 30') a une dureté moindre que celle de la surface de butée du bec d'encliquetage (20, 20').

13. Dispositif selon l'une des revendications précédentes,
**caractérisé en ce que**
en position installée, l'élément compensateur (30, 30') est sollicité au moins de temps en temps par le logement d'encliquetage (14) avec une force de poussée, l'élément compensateur (30, 30') s'appuyant contre le bec d'encliquetage (20, 20').

14. Dispositif selon l'une des revendications précédentes,
**caractérisé par**
plusieurs logements d'encliquetage (14) pour recevoir le bec d'encliquetage (20, 20') sur le rail (7) et/ou le bouchon (13) du rail (7) ou sur l'élément coulissant (3) et/ou sur l'adaptateur (10).

15. Meuble ayant un corps de meuble (2) avec au moins un élément coulissant (3) qui est tenu par un dispositif selon l'une quelconque des revendications précédentes, sur un guide d'extraction (4) sur le corps de meuble (2).
